# EUROPÄISCHE PATENTANMELDUNG

(11) **EP 0 108 716 A2**
(43) Veröffentlichungstag der Anmeldung: **16.05.1984**
(21) Anmeldenummer: 83810474.3
(22) Anmeldetag: 14.10.1983
(51) Int. Cl.: B05B 13/04

(54) **Beschichtungsvorrichtung**

(30) Priorität: 09.11.1982 CH 6513/82
(71) Anmelder: AMETEX AG, CH-8867 Niederurnen (CH)
(72) Erfinder: Müller, Jules, CH-8752 Näfels (CH); Meier, Ernst, CH-8868 Oberurnen (CH)
(74) Vertreter: Justitz-Wormser, Daisy P., Dipl.-Chem.

(57) **Zusammenfassung**

Die Vorrichtung dient insbesondere zum Farbspritzen von ebenen und gewellten Platten oder Bahnen. Sie weist mindestens eine Sprühdüse (8) auf, die oberhalb der Platte (1) angeordnet ist und während des Plattentransportes quer zur Transportrichtung hin und her gefahren wird. Die Sprühdüse (8) ist an einem Balken (5) fahrbar angeordnet, wobei der Balken um einen Schwenkwinkel (a) horizontal auf der Querachse (11) verschwenkbar ist. Der Schwenkwinkel (a), die Transportgeschwindigkeit (v,) des Körpers (1) und die Fahrgeschwindigkeit (v.) der Sprühdüse (8) sind derart aufeinander abgestimmt, dass die auf der Platte (1) entstehenden Farbbahnen (17) im wesentlichen parallel sind. Durch die Vorrichtung ist ein sehr gleichmässiger Farbauftrag möglich, wobei auch Farbeinsparungen im Vergleich zu konventionellen Verfahren erzielt werden können.

## Beschreibung

Die Erfindung betrifft eine Vorrichtung zum Beschichten eines platten- oder bahnförmigen Körpers mit einem sprühbaren Stoff gemäss dem Oberbegriff des Patentanspruchs 1.

Zum Farbspritzen von Platten und Bahnen ist es bekannt, diese mit einer bestimmten Geschwindigkeit auf einer Rollbahn unter einem Farbspritzgerät durchzuführen. Die Spritzpistolen sind auf einem Schlitten befestigt, der auf einem Balken oberhalb der Rollbahn mechanisch hin und her gezogen wird. Beim Spritzvorgang entsteht so auf der Platte bzw. der Bahn ein Farbbild, bestehend aus zickzackförmig verlaufenden, aneinander angrenzenden Farbbahnen.

Eine Vorrichtung dieser Art zum Beschichten von Vliesen und Teppichen mit Klebstoff geht aus der DE-OS 27 53 907 hervor. Infolge der zickzackförmigen Beschichtungsbahnen ist der Klebstoffauftrag sehr ungleichmässig. Wenn nun die Beschichtung mit zwei oder mehreren Spritzköpfen erfolgt, ergeben sich überschneidende Bahnen, was zusammen mit dem "Zick-Zack" zu einer weiteren Verschlechterung des aufgesprühten Beschichtungsbildes führt, da neben den ungleichmässigen Abständen der Sprühbahnen auch Ueberschneidungen auftreten.

Die Erfindung stellt sich nun zur Aufgabe, hier für Abhilfe zu sorgen und eine Vorrichtung der eingangs erwähnten Art zum Beschichten von Platten und Bahnen zu schaffen, welche einen gleichmässigen Auftrag des Beschichtungsstoffes sicherstellt. Erfindungsgemäss erfolgt die Lösung dieser Aufgabe durch die in der Kennzeichnung des Patentanspruchs 1 definierten Merkmale.

Nachfolgend wird anhand der Zeichnungen ein Ausführungsbeispiel der Erfindung näher erläutert. Es zeigen:
Fig. 1 eine Ansicht von vorne auf eine Farbspritzvorrichtung,
Fig. 2 eine Draufsicht auf die Farbspritzvorrichtung gemäss Fig. 1,
Fig. 3 ein Vektordiagramm mit dem Schwenkwinkel und den beiden Geschwindigkeiten (Fahrgeschwindigkeit des Sprühwagens und Transportgeschwindigkeit der Platte),
Fig. 4 und Fig. 5 ungleichmässige Spritzbilder, wie sie bei bekannten Spritzverfahren entstehen und
Fig. 6 ein Spritzbild mit parallelen Spritzbahnen gemäss dem erfindungsgemässen Verfahren.

Die Vorrichtung zum Farbspritzen von ebenen und gewellten Platten 1 oder Bahnen umfasst eine Rollbahn 2, die unterhalb des Farbspritzgerätes 3 angeordnet ist. Auf der Rollbahn 2 werden die Platten kontinuierlich hintereinander mit einer frei einstellbaren, konstanten Transportgeschwindigkeit V bewegt. Das Farbspritzgerät 3 ist an einem über der Rollbahn 2 angeordneten Joch 4 befestigt und weist einen Schwenkbalken 5 auf, der um einen Schwenkpunkt 6 horizontal verschwenkbar ist. Der Balken ist über den Schwenkpunkt am Joch angelenkt, wobei sich der Schwenkpunkt etwa mittig oberhalb der Rollbahn 2 befindet.

Ein Wagen 7 mit nach unten gerichtetem Sprühkopf 8 ist fahrbar auf dem Schwenkbalken 5 gelagert und wird mittels einer Kette 9 und einem Antriebsmotor 10 hin und her gezogen. Statt des Wagens 7 könnte auch ein Läufer mit einem Linearmotor vorgesehen sein für die Hin- und Herbewegung des Sprühkopfes. Selbstverständlich wäre es möglich, statt nur einen Sprühkopf mehrere Sprühköpfe vorzusehen.

Das Ganze funktioniert wie folgt: In der Anfangsstellung ist der Schwenkbalken 5 um den Winkel α geneigt zur Querachse 11 angeordnet, die senkrecht zur Transportachse 12 der Rollbahn steht. Der Wagen 7 mit dem Sprühkopf 8 bewegt sich mit einer konstanten Geschwindigkeit v von einem Ende des Schwenkbalkens 5 zum andern, d.h. von A nach B. Während dieser Zeit wird Farbe auf die unterhalb des Balkens sich bewegenden Platten 1 gesprüht. Am Ende B angekommen, wird der Sprühkopf angehalten und ausgeschaltet und der Schwenkbalken wird um den Winkel 2 α zurückverschwenkt, wie dies gestrichelt in der Fig. 2 eingezeichnet ist. Nun wiederholt sich der Vorgang, der Sprühkopf wird eingeschaltet und der Wagen bewegt sich zurück von B' nach A'. Dieser Vorgang wiederholt sich nun zyklisch, bis alle Platten mit Farbe beschichtet sind.

Der Zeitpunkt zur Einleitung der Schwenkbewegung wird durch die beiden am Balken verstellbar angeordneten Endschalter 14, 15 bestimmt, welche über ein Magnetventil den Zylinder 13 bewegen. Durch die gleichen Endschalter kann auch die Spritzunterbrechung eingeleitet werden. Der Spritzbeginn nach erfolgter Schwenkung wird über einstellbare, nicht näher gezeigte Zeitrelais gesteuert. Der Beginn und das Ende der Schwenkbewegung müssen ausserhalb des zu spritzenden Plattenbereiches liegen. Die Schwenkbewegung muss daher sehr schnell erfolgen. Zur Vermeidung von Schlägen und Schwingungen auf dem Läufersystem werden die Massenkräfte in den Schwenkendlagen mit hydraulischen Stossdämpfern 16 abgebremst. Um den Schwenkwinkel α zu verstellen, kann der Angriffspunkt des pneumatischen Zylinders 13 verstellt werden, was zugleich eine Verschiebung der Stossdämpfer 16 voraussetzt.

Der Zusammenhang zwischen dem Schwenkwinkel α und den beiden Geschwindigkeiten v und vₜ, die stufenlos einstellbar sind, geht aus dem Vektordiagramm gemäss Fig. 3 hervor. Betrachtet man die auftretenden Geschwindigkeiten mit ihren Richtungen vom Läufer aus (bei stillstehender Platte, Spritzbalken um v verschoben), so entsteht das Bild gemäss Fig. 3. Daraus folgt der Zusammenhang:

Der Schwenkwinkel α ist also gegeben durch die beiden Geschwindigkeiten vₜ und vₛ: dadurch ist auch die resultierende Spritzrichtung vᵣ gegeben, welche rechtwinklig zu vₜ verläuft.

Die Transportgeschwindigkeit vₜ ist meistens gegeben durch den erforderlichen Durchsatz durch die Spritzanlage. Die Spritzgeschwindigkeit vₛ des Läufers, auch ausgedrückt in Doppelhubzahl pro Minute, aber auch einfach auf m/sek. umrechenbar, ist in den meisten Anlagen stufenlos einstellbar, da dadurch die Auftragsmenge wesentlich beeinflusst werden kann.

Folgende weitere Faktoren sind noch massgebend bei der Festlegung der Spritzgeschwindigkeit, wobei aber im Zusammenhang mit der vorliegenden Erfindung nicht näher auf diese Faktoren eingegangen werden soll:
- Anzahl Spritzpistolen am Läufer
- Pistolenabstand (Pistolen-Teilung)
- Rapport bei mehr als einer Pistole
- Spritzabstand (Abstand Pistole zum Spritzgut)
- Ueberdeckungsgrad der Spritzkegel
- Spritztechnik allgemein (Spritzdruck, Farbmenge, Spritzwinkel etc.)

Aus den Fig. 4 bis 6 gehen die Unterschiede zwischen dem neuen vorbeschriebenen Spritzverfahren und dem bekannten Spritzverfahren hervor. Sowohl beim "Bogenspritzen" (Fig. 4) wie auch beim "geradlinigen Zickzackspritzen" sind die Abstände der Bahnen voneinander unregelmässig. Beim vorliegenden Verfahren kann durch geeignete Wahl der Transportgeschwindigkeit vₜ, der Spritzgeschwindigkeit v und des Schwenkwinkels α erreicht werden, dass die Farbe in parallelen Bahnen 17 absolut gleichmässig auf die Platten aufgespritzt wird.

Versuche haben gezeigt, dass die Abweichungen in der Farbmenge über die ganze Platte sehr klein sind und in der Grössenordnung von +/- 1 gr liegen. Durch die beschriebene Vorrichtung sind Farbeinsparungen bis zu 15 % möglich.

## Patentansprüche

1. Vorrichtung zum Beschichten eines platten- oder bahnförmigen Körpers mit einem sprühbaren Stoff, wobei mindestens eine Sprühdüse oberhalb des Körpers angeordnet ist und während des Körpertransportes quer zur Transportrichtung hin und her bewegbar ist, dadurch gekennzeichnet, dass die Sprühdüse (8) an einem Balken (5) fahrbar angeordnet ist, der um einen Schwenkwinkel (α) horizontal aus der Querachse (11) verschwenkbar ist, wobei der Schwenkwinkel (α), die Transportgeschwindigkeit (vₜ) des Körpers (1) und die Fahrgeschwindigkeit (vₛ ) der Spühdüse (8) derart aufeinander abgestimmt sind, dass die auf dem Körper (1) entstehenden Sprühbahnen (17) im wesentlichen parallel sind.

2. Vorrichtung nach Anspruch 1, dadurch gekennzeichnet, dass der Schwenkpunkt (6) in der Mitte oberhalb der Transportbahn (2) für den Körper (8) angeordnet ist.

3. Vorrichtung nach Anspruch 1, dadurch gekennzeichnet, dass die nach unten ragende Sprühdüse (8) an einem Wagen (7) befestigt ist, der zwischen zwei Endstellungen auf dem Balken (5) fahrbar ist, und dass Endschalter (14,15) vorgesehen sind zur Auslösung der Schwenkbewegungen des"Balkens (5) und zum Ein- und Ausschalten des Sprühvorganges.

4. Vorrichtung nach Anspruch 3, dadurch gekennzeichnet, dass zur Ausführung der Schwenkbewegungen pneumatische, hydraulische oder elektromechanische Mittel (13) vorgesehen sind.

5. Vorrichtung nach Anspruch 3, gekennzeichnet durch Stossdämpfer (16) zum Abdämpfen der Schwenkbewegungen in den Endlagen.

6. Vorrichtung nach Anspruch 3, dadurch gekennzeichnet, dass der Sprühbeginn nach erfolgter Schwenkung des Balkens (5) durch Zeitrelais steuerbar ist.

7. Vorrichtung nach Anspruch 3, dadurch gekennzeichnet, dass die Umkehrstellen der Sprühdüse bzw. der Beginn und das Ende der Schwenkbewegung ausserhalb des zu beschichtenden Körpers liegen.
